# FASCICULE DE BREVET EUROPEEN

(11) **EP 1 196 527 B1**
(45) Date de publication et mention de la délivrance du brevet: **09.02.2005**
(21) Numéro de dépôt: 00951609.7
(22) Date de dépôt: 19.06.2000
(51) Int. Cl.: C11D 3/37

(54) **UTILISATION D'UN POLYMERE AMPHOTERE POUR TRAITER LES SURFACES DURES CHOISIES**
VERWENDUNG EINES AMPHOTEREN POLYMERES ZUR BEHANDLUNG AUSGEWÄHLTER HARTER OBERFLÄCHEN
USE OF AN AMPHOTERIC POLYMER FOR TREATING SELECTED HARD SURFACE

(30) Priorité: 15.07.1999 FR 9909183
(43) Date de publication de la demande: 17.04.2002
(73) Titulaire: RHODIA CHIMIE, 92512 Boulogne Billancourt Cedex (FR)
(72) Inventeur: AUBAY, Eric, F-94170 Le Perreux-sur-Marne (FR); YEUNG, Dominic, Mississauga, Ontario L4Y 3J2 (CA)
(74) Mandataire: Fabre, Madeleine-France
(86) Numéro de dépôt international: PCT/FR2000/001689
(87) Numéro de publication internationale: WO 2001/005921

(56) Documents cités:
- EP-A- 0 467 472
- WO-A-99/05248
- DE-A- 3 614 336

## Description

La présente invention concerne le nettoyage de surfaces dures, vaisselle, parois de douche et surfaces extérieures de véhicules automobiles, visant à conférer à ces surfaces des propriétés hydrophiles.

L'invention a plus particulièrement pour objet l'utilisation de polymères présentant à la fois des propriétés d'interaction avec la surface dure et des propriétés hydrophiles pour conférer à celle-ci des propriétés d'hydrophilisation rémanentes de manière à éviter la présence ultérieure de traces dues en particulier au séchage des gouttes d'eau déposées sur ladite surface.

Les formulations détergentes commerciales permettent de nettoyer efficacement les surfaces dures industrielles, domestiques ou de collectivité. Elles sont généralement constituées d'une solution aqueuse de tensioactifs, notamment de tensioactifs non ioniques et anioniques, d'alcool(s) pour faciliter le séchage, et éventuellement d'agents séquestrants et de bases pour ajuster le pH. Un défaut important de ces formulations détergentes est que le contact ultérieur de la surface dure avec de l'eau peut conduire lors du séchage à la présence de traces. Ce contact avec l'eau après application de détergent peut provenir par exemple de l'eau de pluie dans le cas de vitres, de l'eau du réseau sur un carrelage de salle de bain, ou de l'eau de rinçage lorsque le nettoyage exige un rinçage. Elles peuvent également provenir du séchage de la vaisselle à l'air libre dans le cas de formules détergentes pour nettoyer la vaisselle à la main, ou du séchage de la vaisselle en machine automatique lorsqu'il s'agit de détergent pour machine lave-vaisselle. Dans le cas du nettoyage de la vaisselle en machine automatique, ladite formule peut soit être utilisée dans le cycle de nettoyage (formule détergente) soit lors du rinçage (liquide de rinçage).

La présence de traces ou taches laissées sur les surfaces dures par l'eau venant au contact de celles-ci est due au phénomène de contraction des gouttes d'eau au contact de la surface dure qui, lors du séchage ultérieur, laissent sur la surface des traces reproduisant les formes et dimensions originales des gouttes.

Pour résoudre le problème posé par la rétractation et le séchage des gouttes d'eau sur les surfaces dures, vaisselle, parois de douche et surfaces extérieures de véhicules automobiles , la solution consiste à augmenter l'hydrophilie de la surface afin d'obtenir un angle de contact le plus faible possible entre la surface dure à traiter et la goutte d'eau.

Les travaux des inventeurs ayant conduit à la présente invention ont permis de déterminer que ce problème pouvait être résolu de manière efficace et durable en incorporant dans les compositions nettoyantes classiques de ces surfaces dures, un composé polymère organique hydrosoluble ou hydrodispersable ayant à la fois une fonction d'interaction avec la surface. à traiter et une fonction conférant à cette surface un caractère hydrophile.

EP 522 756 décrit des terpolymères ampholytes comprenant en tant qu'unités polymères :
- un monomère cationique notamment le chlorure de diméthyldialfytammonium (DADMAC pour diallyldiméthylammonium chloride);
- un monomère anionique, notamment l'acide acrylique ;
- un monomère non ionique, notamment l'acrylamide.

Ces terpolymères possèdent des propriétés d'hydratation et de protection de la peau et des ongles et sont proposés dans des compositions destinées à être appliquées sur la peau telles que après rasage, écrans solaires, lotions pour les mains, savons liquides, produits pour le bain, mousses à raser. Le document décrit en outre une composition pour le lavage de la vaisselle à la main, cette composition étant particulièrement adaptée à la protection et l'hydratation de la peau.

WO 97/22 640 décrit des dispersions aqueuses de polymères possédant des propriétés tensioactives et plus particulièrement des propriétés moussantes.

Les polymères sont préparés par polymérisation de monomères vinyliques (a) possédant au moins un atome d'azote quaternaire avec des monomères vinyliques (b) ayant au moins un groupe amide et des monomères vinyliques (c) ayant à la fois des groupes hydrophiles et hydrophobes, de façon à conférer au terpolymère des propriétés détergentes.

Comme monomères (a), est cité notamment le DADMAC.

Comme monomères (b), est cité notamment le (méth)acrylamide.

Les monomères (c) sont des dérivés polyéthoxylés et polypropoxylés d'acide carboxylique, tel que l'acide acrylique.

EP 835 925 décrit une composition détergente pour le lavage de la vaisselle en lave-vaisselle automatique comprenant une enzyme lipolytique et un copolymère obtenu par polymérisation de 50 à 99 % en moles d'unités monomères anioniques, notamment de l'acide acrylique, avec 1 à 50 % en moles de monomères cationiques, notamment le DADMAC et 0 à 25 % en moles d'un monomère anionique, cationique, amphotère, non ionique ou d'un mélange de ceux-ci, notamment des esters d'acide acrylique.

La combinaison de l'enzyme lipolytique avec le polymère évite le dépôt de savon calcaire sur la vaisselle sans avoir d'effet néfaste sur l'action d'élimination de graisses par les lipases.

WO 99/05248 décrit une composition détergente pour lave-vaisselle, comprenant un agent « builder » et un polymère cationique ou amphotère, notamment à base de DADMAC, pour empêcher la corrosion de la vaisselle.

Il a été proposé (JP 09169995-A-) d'utiliser dans les compositions pour le traitement contre les salissures des cuvettes de toilettes, un polymère cationique permettant d'augmenter l'hydrophilie de la surface à traiter. Sont cités comme exemples de polymère cationique, les homopolymères de DADMAC et les copolymères de DADMAC et d'acrytamide, ainsi que les copolymères de DADMAC et d'acide acrylique ; les polymères cités comme préférentiels, sont les copolymères de DADMAC et d'acide acrylique présentant un rapport pondéral DADMAC/acide acrylique de 8/2 et tout préférentiellement les homopolymères de DADMAC.

Les travaux des inventeurs ayant conduit à la présente invention ont permis de déterminer que l'utilisation, dans des compositions pour le nettoyage de la vaisselle à la main, le nettoyage externe ou le rinçage des véhicules automobiles et le rinçage des parois de douche, des copolymères obtenus par copolymérisation de monomères présentant une fonction ammonium quaternaire et deux groupes à insaturation éthyléniques avec des monomères présentant un groupement susceptible de s'ioniser dans le milieu d'application pour former des unités anioniques, présentant un rapport des premiers monomères aux seconds monomères situé dans une plage donnée, permettaient de conférer à des surfaces dures ainsi traitées des propriétés d'hydrophilisation remarquables.

Un premier objet de l'invention consiste en l'utilisation, dans une composition pour traiter les surfaces dures, choisie parmi les compositions pour le nettoyage de la vaisselle à la main, le nettoyage externe ou le rinçage des véhicules automobiles et le rinçage des parois de douche, d'un copolymère hydrosoluble ou hydrodispersable comprenant, sous la forme d'unités polymérisées :
(a) au moins un composé monomère de formule générale 1 : dans laquelle :
   - R₁ et R₄ représentent indépendamment l'un de l'autre un atome d'hydrogène ou un groupe alkyle en C₁-C₆ linéaire ou ramifié ;
   - R₂ et R₃ représentent indépendamment l'un de l'autre un groupe alkyle, hydroxyalkyle, ou aminoalkyle dans lesquelles le groupe alkyle est une chaîne en C₁-C₆, linéaire ou ramifiée, de préférence un groupe méthyle ;
   - n et m sont des nombres entiers compris entre 1 et 3 ;
   - X identiques ou différents représentent des contre-ions compatibles avec le caractère hydrosoluble ou hydrodispersible du polymère ;
(b) au moins un monomère hydrophile portant une fonction à caractère acide copolymérisable avec (a) et susceptible de s'ioniser dans le milieu d'application,
(c) éventuellement au moins un composé monomère hydrophile à insaturation éthylénique de charge neutre portant un ou plusieurs groupes hydrophiles, copolymérisable avec (a) et (b),
dans lequel le rapport molaire a/b est compris entre 60/40 et 5/95, pour conférer à ladite surface dure traitée des propriétés d'hydrophilisation.

De manière préférée,
- R₁ représente hydrogène,
- R₂ représente méthyle,
- R₃ représente méthyle,
- R₄ représente hydrogène, et
- m et n sont égaux à 1.

L'ion X⁻ est avantageusement choisi parmi les anions halogène (chlorure), sulfate, hydrosutfate, phosphate, citrate, formiate et acétate.

Le monomère (a) confère au copolymère des caractéristiques d'interaction avec la surface à traiter, permettant notamment un ancrage du copolymère sur cette surface.

Le monomère (b) et éventuellement le monomère (c) confèrent au copolymère des caractéristiques hydrophiles qui, après ancrage du copolymère sur la surface à traiter, se transmettent à celle-ci.

Le copolymère selon l'invention présente avantageusement une masse moléculaire d'au moins 1 000, avantageusement d'au moins 10 000 ; elle peut aller jusqu'à 20 000 000, avantageusement jusqu'à 10 000 000.

Sauf indications contraires, lorsqu'on parlera de masse moléculaire, il s'agira de la masse moléculaire en poids, exprimée en g/mol.

Celle-ci peut être déterminée par chromatographie de perméation de gel aqueux (GPC) ou mesure de la viscosité intrinsèque dans une solution 1N de NaNO₃ à 30°C.

Le copolymère est de préférence statistique.

De façon préférentielle, le monomère (a) a la structure suivante : X⁻ étant est tel que défini précédemment.

Un monomère particulièrement préféré est celui de formule ci-dessus dans laquelle X⁻ représente Cl⁻, dénommé DADMAC.

Les monomères (b) sont avantageusement des acides carboxyliques, sulfoniques, sulfuriques, phosphoniques ou phosphoriques en C₃-C₈ à insaturation monoéthylénique hydrosolubles, leurs anhydrides et leurs sels hydrosolubles.

Parmi les monomères (b) préférés, on peut citer l'acide acrylique, l'acide méthacrylique, l'acide α-éthacrylique, l'acide β,β-diméthylacrylique, l'acide méthylènemalonique, l'acide vinylacétique, l'acide allylacétique, l'acide éthylidineacétique, l'acide propylidineacétique, l'acide crotonique, l'acide maléique, l'acide fumarique, l'acide itaconique, l'acide citraconique, l'acide mésaconique, la N-méthacroyl-alanine, la N-acryloyl-hydroxy-glycine, l'acrylate de sulfopropyle, l'acrylate de sulfoéthyle, le méthacrylate de sulfoéthyle, le méthacrylate de sulfoéthyle, l'acide styrènesulfonique, l'acide vinylsulfonique, l'acide vinylphosphonique, l'acrylate de phosphoéthyle, l'acrylate de phophonoéthyle, l'acrylate de phosphopropyle, l'acrylate de phophonopropyle, le méthacrylate de phosphoéthyle, le méthacrylate de phophonoéthyle, le méthacrylate de phosphopropyle, le méthacrylate de phophonopropyle, et les sels de métal alcalin et d'ammonium de ceux-ci.

Parmi les monomères (c), on peut citer l'acrylamide, l'alcool vinylique, les esters d'alkyle en C₁-C₄ de l'acide acrylique et de l'acide méthacrylique, les esters d'hydroxyalkyle en C₁-C₄ de l'acide acrylique et de l'acide méthacrylique, notamment l'acrylate et le méthacrylate d'éthylène glycol et de propylène glycol, les esters polyalkoxylés de l'acide acrylique et de l'acide méthacrylique, notamment les esters de polyéthylène glycol et de polypropylène glycol.

Le taux de monomères (a) est avantageusement compris entre 5 et 60 %, de préférence 20 à 50 % molaire.

Le taux de monomères (b) est avantageusement compris entre 10 et 95 %, de préférence 20 à 80 % molaire.

Le taux de monomères (c) est avantageusement compris entre 0 et 50 %, de préférence 5 à 30 % molaire.

Le rapport molaire a/b est de préférence compris entre 50/50 et 10/90.

Les copolymères de l'invention peuvent être obtenus selon les techniques connues de préparation des copolymères, notamment par polymérisation par voie radicalaire des monomères de départ éthyléniquement insaturés qui sont des composés connus ou pouvant être facilement obtenus par l'homme du métier en mettant en oeuvre des procédés de synthèse classique de chimie organique.

La polymérisation radicalaire est de préférence conduite dans un environnement exempt d'oxygène, par exemple en présence, d'un gaz inerte (hélium, argon, etc) ou d'azote. La réaction est effectuée dans un solvant inerte, de préférence le méthanol ou l'éthanol, et de façon plus préférée dans l'eau.

La polymérisation est initiée par addition d'un initiateur de polymérisation. Les initiateurs utilisés sont les initiateurs de radicaux libres habituellement utilisés dans la technique. Des exemples comprennent les peresters organiques (t-butylperoxypivalate, t-amylperoxypivalate, t-butylperoxy-ac-éthylhexanoate, etc) ; des composés organiques de type azo, par exemple le chlorhydrate d'azo-bis-amidino-propane, l'azo-bis-isobutyronitrile, l'azo-bis-2,4-diméthytvaléronitrite, etc) ; les peroxydes inorganiques et organiques, par exemple le peroxyde d'hydrogène, le peroxyde de benzyle et le peroxyde de butyle, etc ; des systèmes d'initiateurs redox, par exemple ceux comprenant des agents oxydants, tels que les persulfates (notamment les persulfates d'ammonium ou de métaux alcalins, etc) ; les chlorates et les bromates (y compris les chlorates et/ou les bromates inorganiques ou organiques) ; les agents réducteurs tels que les sulfites et bisulfites (y compris les sulfites ou bisulfites inorganiques et/ou organiques) ; l'acide oxalique et l'acide ascorbique ainsi que les mélanges de deux ou plusieurs de ces composés.

Les initiateurs préférés sont des initiateurs solubles dans l'eau. On préfère en particulier le persulfate de sodium et le chlorhydate d'azo-bis-amidinopropane.

En variante, la polymérisation peut être initiée par irradiation à l'aide de lumière ultra-violette. La quantité d'initiateurs utilisés est en général, une quantité suffisante pourra réaliser l'initiation de la polymérisation. De préférence, les initiateurs sont présents en une quantité allant de 0,001 à 10 % en poids par rapport au poids total des monomères, et de préférence sont compris en une quantité inférieure à 0,5 % en poids par rapport au poids total des monomères, une quantité préférée étant située dans la plage de 0,005 à 0,5 % en poids par rapport au poids total des monomères. L'initiateur est ajouté au mélange de polymérisation, soit de manière continue soit de manière discontinue.

Lorsque l'on veut obtenir des copolymères de masse moléculaire élevée, il est souhaitable de rajouter de l'initiateur frais pendant la réaction de polymérisation. L'addition graduelle ou discontinue permet également une polymérisation plus efficace et un temps de réaction moins long. La polymérisation est réalisée dans des conditions réactionnelles efficaces pour polymériser les monomères (a), les monomères (b) et éventuellement les monomères (c) en atmosphère exempte d'oxygène. De préférence, la réaction est conduite à une température allant de 30° à 100° et de préférence entre 60° et 90°C. L'atmosphère exempte d'oxygène est maintenue pendant toute la durée de la réaction, par exemple par maintien d'une purge d'azote tout au long de la réaction.

Les copolymères suivants sont tout particulièrement préférés :
- copolymère DADMAC/acide acrytique/acrylamide ;
- copolymère DADMAC/acide matéique ;
- copolymère DADMAC/acide sutfonique ; le rapport molaire DADMAC/monomère acide étant compris entre 60/40 et 5195, de préférence entre 50/50 et 10/90.

Les copolymères décrits ci-dessus sont utiles pour conférer à des surfaces sur lesquelles il sont appliqués des propriétés d'hydrophilisation, en particulier pour conférer à des surfaces des propriétés anti-taches ou anti-traces rémanentes, ainsi que des propriétés anti-buée.

Par "propriétés anti-traces ou anti-taches rémanentes", on entend que la surface traitée conserve ces propriétés au cours du temps, y compris après des contacts ultérieurs avec de l'eau, qu'il s'agisse d'eau de pluie, d'eau du réseau de distribution ou de l'eau de rinçage additionnée ou non de produits de rinçage.

Le copolymère tel que décrit ci-dessus peut être mis en oeuvre dans la composition de traitement à une teneur comprise entre 0,001 % et 10 % en poids par rapport au poids total de la composition, suivant la concentration en ingrédients actifs de celle-ci.

Les copolymères décrits ci-dessus sont destinés à être incorporés dans des compositions pour le nettoyage de la vaisselle à la main, des carrosseries automobiles, des parois des douches.

La composition dans laquelle est utilisé ledit copolymère, comprend généralement au moins un tensioactif. Celui-ci est avantageusement anionique et/ou non ionique. Il peut également être cationique, amphotère ou zwitterionique.

Parmi les tensioactifs anioniques, on peut citer en particulier les savons tels que les sels d'acide gras en C₈-C₂₄, par exemple les sels des acides gras dérivés du coprah et du suif ; les alkylbenzènesulfonates, notamment les alkyl-benzènesulfonates d'alkyle linéaire en C₈-C₁₃, dans lesquels le groupe alkyle comprend de 10 à 16 atomes de carbone, les alcool-sulfates, les alcool-sufates éthoxyfés, les hydroxyalkylsulfonates ; les alkylsulfates et sulfonates, notamment en C₁₂-C₁₆, les monoglycérides-sulfates, et les condensats de,chlorure d'acides gras avec des hydroxyalkylsulfonates.

Des agents tensioactifs anioniques avantageux sont notamment :
- les alkylesters sulfonates de formule R-CH(SO₃M)-COOR', où R représente un radical alkyle en C₈₋₂₀, de préférence en C₁₀-C₁₆, R' un radical alkyle en C₁-C₆, de préférence en C₁-C₃ et M un cation alcalin (sodium, potassium, lithium), ammonium substitué ou non substitué (méthyl-, diméthyl-, triméthyl-, tetraméthylammonium, diméthylpiperidinium ) ou dérivé d'une alcanolamine (monoéthanolamine, diéthanolamine, triéthanolamine ). On peut citer tout particulièrement les méthyl ester sulfonates dont les radical R est en C₁₄-C₁₆ ;
- les alkylsulfates de formule ROSO₃M, où R représente un radical alkyle ou hydroxyalkyle en C₅-C₂₄, de préférence en C₁₀-C₁₈, M représentant un atome d'hydrogène ou un cation de même définition que ci-dessus, ainsi que leurs dérivés éthoxylénés (OE) et/ou propoxylénés (OP), présentant en moyenne de 0.5 à 30 motifs, de préférence de 0,5 à 10 motifs OE et/ou OP ;
- les alkylamides sulfates de formule RCONHR'OSO₃M où R représente un radical alkyle en C₂-C₂₂, de préférence en C₆-C₂₀, R' un radical alkyle en C₂-C₃, M représentant un atome d'hydrogène ou un cation de même définition que ci-dessus, ainsi que leurs dérivés éthoxylénés (OE) et/ou propoxylénés (OP), présentant en moyenne de 0,5 à 60 motifs OE et/ou OP ;
- les sels d'acides gras saturés ou insaturés en C₈-C₂₄, de préférence en C₁₄-C₂₀, les alkylbenzènesulfonates en C₉-C₂₀, les alkylsulfonates primaires ou secondaires en C₈-C₂₂, les alkylglycérol sulfonates, les acides polycarboxyliques sulfonés décrits dans GB-A-1 082 179, les sulfonates de paraffine, les N-acyl N-alkyltaurates, les alkylphosphates, les iséthionates, les alkylsuccinamates les alkylsulfosuccinates, les monoesters ou diesters de sulfosuccinates, les N-acyl sarcosinates, les sulfates d'alkylglycosides, les polyéthoxycarboxylates le cation étant un métal alcalin (sodium, potassium, lithium), un reste ammonium substitué ou non substitué (méthyl-, diméthyl-, triméthyl-, tetraméthylammonium, diméthylpiperidinium ) ou dérivé d'une alcanolamine (monoéthanolamine, diéthanolamine, triéthanolamine ) ;
- les phosphates esters alkylés ou alkytarytés comme les RHODAFAC RA600, RHODAFAC PA15 ou RHODAFAC PA23 commercialisés par la société RHODIA.

Parmi les agents tensioactifs non ioniques, on peut citer en particulier les condensats d'oxyde d'alkylène, notamment d'oxyde d'éthylène avec des alcools, des polyols, des alkylphénols, des esters d'acides gras, des amides d'acides gras et des amines grasses ; les amines-oxydes, les dérivés de sucre tels que les alkylpolyglycosides ou les esters d'acides gras et de sucres, notamment le monopalmitate de saccharose ; les oxydes de phosphine tertiaire à longue chaîne ; les dialkylsulfoxydes ; les copolymères séquencés de polyoxyéthylène et de polyoxypropylène ; les esters de sorbitane polyalkoxylés ; les esters gras de sorbitane, les poly(oxyde d'éthylène) et amides d'acides gras modifiés de manière à leur conférer un caractère hydrophobe (par exemple, les mono- et diéthanolamides d'acides gras contenant de 10 à 18 atomes de carbone).

On peut citer tout notamment
. les alkylphénols polyoxyalkylénés (polyéthoxyéthylénés, polyoxypropylénés, polyoxybutylénés) dont le substituant alkyle est en C₆-C₁₂ et contenant de 5 à 25 motifs oxyalkylènes ; à titre d'exemple, on peut citer les TRITON X-45, X-114, X-100 ou X-102 commercialisés par Rohm & Haas Cy. ;
. les glucosamides, glucamides, glycérolamides ;
. les alcools aliphatiques en C₈-C₂₂ polyoxyalkylénés contenant de 1 à 25 motifs oxyalkylènes (oxyéthylène, oxypropylène). A titre d'exemple, on peut citer les TERGITOL 15-S-9, TERGITOL 24-L-6 NMW commercialisés par Union Carbide Corp., NEODOL 45-9, NEODOL 23-65, NEODOL 45-7, NEODOL 45-4 commercialisés par Shell Chemical Cy., les RHODASURF IDO60, RHODASURF LA90, RHODASURF IT070 commercialisés par la société RHODIA.
. les oxydes d'amines tels que les oxydes d'alkyl C₁₀-C₁₈ diméthylamines, les oxydes d'alkoxy C₈-C₂₂ éthyl dihydroxy éthylamines ;
. les alkylpolyglycosides décrits dans US-A-4 565 647 ;
. les amides d'acides gras en C₈-C_{20 ;}
. les acides gras éthoxylés ;
. les amines éthoxylées

Des agents tensioactifs cationiques sont notamment des sels d'alkylammonium de formule

R¹R²R³R⁴N⁺ X⁻

où
. X⁻ représente un ion halogène, CH₃SO₄⁻ ou C₂H₅SO₄⁻
. R¹ et R² sont semblables ou différents et représentent un radical alkyl en C₁-C₂₀, un radical aryle ou benzyle
. R³ et R⁴ sont semblables ou différents et représentent un radical alkyl en C₁-C₂₀, un radical aryl ou benzyl ou un condensat oxyde d'éthylène et/ou de propylène (CH₂CH₂O)ₓ-(CH₂CHCH₃O)y-H, où x et y vont de 0 à 30 et ne sont jamais nuls ensemble,
comme le bromure de cétyltrimethylammonium, le RHODAQUAT® TFR commercialisé par la société RHODIA.

Des exemples d'agents tensioactifs zwitterioniques comprennent les dérivés d'ammoniums quaternaires aliphatiques, notamment le 3-(N,N-diméihyl-N-hexadecylammonio)propane-1-sulfonate et le 3-(N,N-diméthyl-N-hexadecyl-ammonio) 2-hydroxypropane 1-sulfonate.

Des exemptes d'agents tensioactifs amphotères comprennent les bétaïnes, les sulfobétaïnes et les carboxylates et sulfonates d'acides gras et d'imidazole.

On préfère les tensioactifs suivants :
. les alkyldiméthylbétaïnes, les alkylamidopropyldiméthylbétaïnes, les alkyldiméthylsulfobétaïnes ou les alkylamidopropyldiméthylsulfobétaïnes comme le MIRATAINE CBS commercialisé par la société RHODIA, les produits de condensation d'acides gras et d'hydrolysats de protéines ;
. les alkylamphoacétates ou alkylamphodiacétates dont le groupe alkyle contient de 6 à 20 atomes de carbone
. les dérivés amphotères des alkylpolyamines comme l'AMPHIONIC XL® commercialisé par RHODIA, AMPHOLAC 7T/X® et AMPHOLAC 7C/X® commercialisés par BEROL NOBEL

Des exemples supplémentaires de tensioactifs appropriés sont des composés généralement utilisés en tant qu'agents tensioactifs désignés dans les manuels bien connus "Surface Active Agents", volume I par Schwartz et Perry et "Surface Active Agents and Detergents", volume II par Schwartz, Perry et Berch.

Les agents tensioactifs peuvent être présent à raison de 0,005 à 60 %, notamment de 0,5 à 40% en poids en fonction de la nature du ou des agent(s) tensioactif(s) et de la destination de la composition nettoyante.

Avantageusement, le rapport pondéral copolymère de formule générale I, agent tensioactif, est compris entre 1/2 et 1/100, avantageusement 1/5 et1/50.

Dans ce qui suit, sauf indications contraires, les proportions sont indiquées en poids.

Parmi les additifs autres usuels entrant dans la formulation des compositions détergentes, on peut citer :
- des "builders" (adjuvants de détergence améliorant les propriétés de surface des tensioactifs) organiques, notamment :
   . phosphonates organiques comme ceux de la gamme DEQUEST® de MONSANTO,
   . acides polycarboxyliques ou leurs sels hydrosolubles et les sels hydrosolubles de polymères ou de copolymères carboxyliques tels que . éthers polycarboxylates ou hydroxypolycarboxylates
   . acides polyacétiques ou leurs sels (acide nitriloacétique, acide N,N-dicarboxyméthyl-2-aminopentane dioïque, acide éthylènediamine tétraacétique, acide diéthylènetriamine pentaacétique, éthylènediaminetetraacétates, nitrilotriacétates comme le NERVANAID NTA Na₃ commercialisé par la société RHODIA, N-(2 hydroxyéthyl)-nitrilodiacétates),
   . sels d'acides alkyl C₅-C₂₀ succiniques
   . esters polyacétals carboxyliques
   . sels d'acides polyaspartiques ou polyglutamiques
   . acide citrique, acide gluconique ou acide tartrique ou leurs sels;
- des "builders" (adjuvants de détergence améliorant les propriétés de surface des tensioactifs) minéraux du type :
   . polyphosphates de métaux alcalins, d'ammonium ou d'alcanolamines tels que le RHODIAPHOS HPA3,5 commercialisé par la société RHODIA ,
   . pyrophosphates de métaux alcalins
   . zéolites;
   . silicates ;
   . borates, carbonates, bicarbonates, sesquicarbonates alcalins ou alcalino-terreux ;
   . cogranulés de silicates hydratés de métaux alcalins et de carbonates de métaux alcalins (sodium ou de potassium) décrits dans EP-A-488 868, comme le NABION 15 commercialisé par la société RHODIA ;
- des charges du type sulfate de sodium, chlorure de sodium à raison de 0 à 50 % du poids total de ladite composition exprimé en matière sèche;
- d'autres additifs divers comme des agents influant sur le pH de la composition détergente, notamment des additifs alcalinisants solubles dans le milieu lessiviel (phosphates de métaux alcalins, carbonates, perborates, hydroxydes
ou des additifs acidifiants solubles dans le milieu lessiviel (acides carboxyliques ou polycarboxyliques, bicarbonates et sesquicarbonates de métaux alcalins, acides phosphoriques et polyphosphoriques, acides sulfoniques) ; ou des enzymes ou des parfums, colorants, agents inhibiteurs de corrosion des métaux ;
* notamment pour le lavage à la main de la vaisselle
- des polymères cationiques synthétiques comme le MIRAPOL A550® , le MIRAPOL A15® commercialisés par RHODIA, le MERQUAT 550® commercialisé par CALGON.
- des polymères utilisés pour contrôler la viscosité du mélange et/ou la stabilité des mousses formées à l'utilisation, comme les dérivés de cellulose ou de guar (carboxyméthylcellulose, hydroxyéthylcellulose, hydroxypropylguar, carboxyméthylguar, carboxyméthylhydroxypropyl-guar )
- des agents hydrotropes, comme les alcools courts en C₂-C₈, en particulier l'éthanol, les diols et glycols comme le diéthylène glycol, dipropylène-glycol,
- des agents hydratants ou humectants pour la peau comme le glycérol, l'urée ou des agents protecteurs de la peau, comme les protéines ou hydrolysats de protéines, les polymères cationiques comme les dérivés cationiques du guar (JAGUAR C13S®, JAGUAR C162®, HICARE 1000® commercialisés par la société RHODIA,

Les compositions dans lesquelles est utilisé le copolymère decrit ci-dessus, peuvent être diluées (dans l'eau) de 1 à 10 000 fois, de préférence de 1 à 1 000 fois avant emploi.

La composition nettoyante ou rinçante est appliquée sur la surface à traiter en une quantité telle qu'elle autorise après rinçage le cas échéant, et après séchage un dépôt de copolymère de 0,0001 à 1g/m², de préférence 0,001 à 0,1g/m² de surface à traiter.

Selon un premier mode de réalisation de l'invention, le copolymère décrit précédemment est utilisé dans une formulation pour le nettoyage de la vaisselle à la main pour conférer à la vaisselle des propriétés d'hydrophilisation telles que décrites précédemment.

Des formulations détergentes préférées de ce type comprennent de 0,1 à 5 parties en poids de copolymère décrit ci-dessus pour 100 parties en poids de ladite composition et contiennent de 3 à 50, de préférence de 10 à 40 parties en poids d'au moins un agent tensioactif, de préférence anionique, choisi notamment parmi les sulfates d'alcools aliphatiques saturés en C₅-C₂₄, de préférence en C₁₀-C₁₆, éventuellement condensés avec 0,5 à 30, de préférence 0,5 à 5, tout particulièrement 0,5 à 3 moles d'oxyde d'éthylène, sous forme acide ou sous forme d'un sel, notamment alcalin (sodium), alcalino-terreux (calcium, magnésium)

La présente invention vise plus particulièrement l'utilisation des copolymères décrits ci-dessus dans des formulations aqueuses détergentes liquides moussantes pour le lavage à la main de la vaisselle.

Lesdites formulations peuvent en outre contenir d'autres additifs, notamment d'autres agents tensioactifs, tels que :
. des agents tensioactifs non ioniques tels que les oxydes d'amines, les alkylglucamides, les dérivés oxyalkylénés d'alcools gras, les alkylamides, les alcanolamides, des agents tensioactifs amphotères ou zwitterioniques.
. des agents bactéricides ou désinfectants non cationiques comme le triclosan
. des polymères cationiques synthétiques
. des polymères pour contrôler la viscosité du mélange et/ou la stabilité des mousses formées à l'utilisation
. des agents hydrotropes
. des agents hydratants ou humectants ou protecteurs de la peau
. des colorants, des parfums, des conservateurs comme déjà mentionné ci-dessus.

Un autre objet de l'invention consiste en l'utilisation d'un copolymère tel que défini ci-dessus dans des compositions pour le nettoyage externe ou le rinçage, notamment de la carrosserie, des véhicules automobiles.

Le copolymère peut être présent soit dans une formule détergente utilisée pour l'opération de lavage, soit dans un produit de rinçage.

La composition nettoyante pour véhicules automobiles comprend avantageusement de 0,05 à 5 % en poids de copolymère décrit ci-dessus par rapport au poids total de ladite composition ainsi que :
- des agents tensioactifs non ioniques (à raison de 0 à 30%, de préférence de 0.5 à 15 % de la formulation),
- des agents tensioactifs amphotères et/ou zwitterioniques (à raison de 0 à 30%, de préférence de 0.5 à 15 % de la formulation)
- des agents tensioactifs cationiques (à raison de 0 à 30%, de préférence de 0.5 à 15 % de la formulation);
- des agents tensioactifs anioniques (à raison de 0 à 30%, de préférence de 0.5 à 15 % de la formulation);
   . des adjuvants de détergence ("builders") organiques ou minéraux
   . des agents hydrotropes
   . des charges, des agents régulant le pH

La quantité minimum d'agent tensioactif présent peut être d'au moins 1% de la formulation)

L'invention a également pour objet l'utilisation du copolymère décrit ci-dessus dans des compositions pour le rinçage des parois des douches.

Les compositions aqueuses de rinçage des parois des douches comprennent de 0,02 % à 5 % en poids, avantageusement de 0,05 à 1 % du copolymère de l'invention.

Les autres composants actifs principaux des compositions aqueuses de rinçage de douches sont au moins un agent tensioactif présent en une quantité allant de 0,5 à 5 % en poids et éventuellement un agent chélatant de métaux présent en une quantité allant de 0,01 à 5 % en poids.

Les agents chélatants de métaux préférés sont l'acide éthylènediaminetétraacétique (EDTA) et ses analogues.

Les compositions aqueuses de rinçage pour douches contiennent avantageusement de l'eau avec éventuellement au moins un alcool inférieur en proportion majoritaire et des additifs en proportion minoritaire (entre environ 0,1 et environ 5 % en poids, plus avantageusement entre 0,5 % et 3 % en poids, et encore plus préférentiellement entre 1 % et 2 % en poids).

Certains agents tensioactifs utilisables dans ce type d'application sont décrits dans les brevets US 5,536,452 et 5,587,022.

Des tensioactifs préférés sont des esters gras polyéthoxylés, par exemple des mono-oléates de sorbitane polyéthoxylés et de l'huile de ricin polyéthoxylée. Des exemples particuliers de tels agents tensioactifs sont les produits de condensation de 20 moles d'oxyde d'éthylène et de mono-oléate de sorbitane (commercialisés par RHODIA lnc. sous la dénomination ALKAMULS PSMO-20® avec une HLB de 15,0) et de 30 ou 40 moles d'oxyde d'éthylène et d'huile de ricin (commercialisés par RHODIA Inc. sous la dénomination ALKAMULS EL-620 ® (HLB de 12,0) et EL-719® (HLB de 13,6) respectivement). Le degré d'éthoxylation est de préférence suffisant pour obtenir un tensioactif ayant une HLB supérieure à 13. D'autres tensioactifs tels que des alkylpolyglucosides sont également bien adaptés à ces compositions.

Les propriétés d'hydrophilisation conférées par le copolymère décrit ci-dessus sont notamment des propriétés "anti-taches" et/ou "anti-traces".

L'invention a en outre pour objet, l'utilisation, dans une composition nettoyante, liquide notamment, pour surface dure, choisie parmi les compositions pour le nettoyage de la vaisselle à la main, le nettoyage externe ou le rinçage des véhicules automobiles et le rinçage des parois de douche, d'au moins un copolymère hydrosoluble ou hydrodispersable décrit ci-dessus, comme agent permettant de diminuer la vitesse de séchage de la surface sur laquelle a été appliquée ladite composition, liquide notamment.

Les exemples 1-6, 19-20 ci-après sont destinés à illustrer l'invention.

Les exemples 7-18 ne sont pas compris dans le champs des revendications.

### Exemples 1 à 3 et exemples comparatifs 4 à 6 :

### Préparation de copolymères de l'invention.

Comme précédemment, on prépare des copolymères de formule suivante :

| Référence | rapport a/b | rapport c/b/a |
|---|---|---|
| Polymère 1 | 50/50 | 2/4/4 |
| Polymère 2 | 25/75 | 3/3/1 |
| Polymère 3 | 50/50 | 1/1/1 |
| Polymère 4 (camp) | 100/0 | 4/0/6 |
| Polymère 5 (comp) | 80/20 | 0/2/8 |
| Polymère 6 (comp) | 100/0 | 0/0/1 |
| Polymère 7 | 33/66 | 0/2/1 |

Les copolymères des exemples 1 à 3 et des exemples comparatifs 4 à 6 sont évalués pour leur capacité à conférer des propriétés d'hydrophilisation à une plaque de verre.

### Méthode d'évaluation

On utilise une surface en verre constituée de lames de microscopie de dimension 2,5 x 7,5 cm, préalablement nettoyées à l'éthanol, dont la composition est donnée ci-après :
- Si :: 21-43 % en poids
- Ca :: 2,8-5.8 % en poids
- Mg :: 1,6-3,4 % en poids
- Na :: 6,8-14,2 % en poids
- Al :: 0,3-0,7 % en poids

Le polymère étudié est. solubilisé dans de l'eau déminéralisée contenant 0,5 g/l de tensioactif non ionique Symperonic A7 de BASF, à une concentration de 0,5 ou 0,1 g/l et le pH est ajusté par ajout de soude à pH=9.

La solution de polymère et d'agent tensioactif est déposée sur une lame de verre à l'aide d'un applicateur centrifuge avec :
- dépôt de la solution de polymère et d'agent tensioactif sur la lame de verre ;
- rotation de la lame de verre à 1 500 tr/min pendant 30 secondes.

Une mesure d'angle de contact peut alors être réalisée sur la lame traitée pour obtenir un résultat dit "sans rinçage". Le résultat dit "avec rinçage" nécessite les étapes supplémentaires suivantes :
- immersion de la lame de verre dans de l'eau épurée pendant 15 secondes ;
- séchage de la lame par rotation à l'applicateur rotatif, pendant 30 secondes à 1 500 tr/min.

L'angle de contact entre l'eau et le verre traité est mesuré sur un montage de Ramé-Hart et est exprimé en degrés. Huit à dix mesures sont effectuées par lame de verre. Deux à trois lames de verre sont préparées pour chaque polymère et les résultats correspondent donc à la moyenne de 20 à 30 mesures.

L'angle de contact obtenu sur une lame ayant subi le traitement décrit avec une solution aqueuse (eau déminéralisée) sans polymère donne un angle de contact de 16°.

Les valeurs avant rinçage donnent une information sur le caractère hydrophile ou hydrophobe du polymère. Mais la donnée la plus intéressante correspond à l'angle de contact après rinçage, qui caractérise à la fois l'hydrophilie et la force des interactions polymère/verre. Pour l'application de nettoyage des surfaces dures, une valeur faible de cet angle de contact avec rinçage est recherchée. Un polymère ayant un angle de contact inférieur à 12° et tout particulièrement à 10° donnera de bonnes performances dans les applications mentionnées ci-dessus.

Les résultats obtenus sont reportés dans le tableau suivant :

| Exemple | Angle de contact 0,1 g/l avant rinçage | Angle de contact 0,1 g/l après rinçage | Angle de contact 0,5 g/l avant rinçage | Angle de contacl 0,5 g/l après rinçage |
|---|---|---|---|---|
| 1 | 16,7 ±1,0 | 17 ± 0,8 | 10,8 ± 1,0 | 6,8 ± 1,1 |
| 2 | 13 ± 0,6 | 12,8 ±1.1 | 7,2 ± 0,8 | 6,3 ±1.0 |
| 3 | 15 ± 0,7 | 13,5 ± 0,9 | 7,6 ± 0,8 | 10,9 ± 0,9 |
| 4 (comparatif) | 20,9 ± 0,5 | 22,9 t 1,3 | 19,7 ± 1,1 | 21,4 ± 1,3 |
| 5 (comparatif) | 19,5 ± 0,8 | 20,2 ± 0,5 | 20,3 ± 0,8 | 21,4 ± 1,2 |
| 6 (comparatif) | 23,3 ± 1,4 | 20,4 ± 2,4 | 24,1 ± 1,4 | 23, ± 1,2 |

Ces exemples montrent que les polymères de l'invention apportent une hydrophilisation rémanente des surfaces lorsque le ratio a/b est inférieur à 60/40. Ceci n'est pas le cas des polymères donnés à titre comparatif qui présentent un rapport a/b supérieur à 60/40.

### EXEMPLES 7 à 9 :

### Formulations nettoyantes pour le nettoyage des vitres

Le tableau ci-dessous rapporte la composition de trois formulations nettoyantes utilisées pour le nettoyage des vitres :

| Composants | Formulations(en poids) | | |
|---|---|---|---|
| | Exemple 7 | Exemple 8 | Exemple 9 |
| Alcool isopropylique | 7 | 7 | 15 |
| Alcool gras (C12) éthoxylé (7OE) | 0 | 0 | 3 |
| Dodécylbenzène sulfonate de sodium | 0,5 | 0,5 | 0 |
| Hydroxyde d'ammonium | 0,3 | 0,3 | 0,3 |
| Monométhyléther de di-propylèneglycol | 0,25 | 0,25 | 0,5 |
| Copolymère exemple n° 1 | 0,05 | 0,5 | 1 |
| Eau | qsp 100 | qsp 100 | qsp 100 |

Les formulations des exemples 7 à 9 sont utilisées telles quelles par pulvérisation à la surface des vitres à nettoyer (6 à 8 pulvérisations, soit 3 à 5 g de formulation par m² de surface.

### EXEMPLES 10 à 11 :

### Formulations nettoyantes pour surfaces dures telles que les carrelages, céramiques, lavabos, baignoires.

Le tableau ci-dessous donne des formulations nettoyantes pour le nettoyage des surfaces dures.

| Composants | Formulations(en poids) | |
|---|---|---|
| | Exemple 10 | Exemple 11 |
| Alcool gras (C12) éthoxylé (7OE) | 6 | 8 |
| Alcane (C12) sulfonate de sodium | 3 | 2 |
| Soude | tel que pH=10,4 | tel que pH=10,4 |
| Copolymère exemple n° 2 | 1 | 0,5 |
| Eau | qsp 100 | qsp 100 |

Les formulations des exemples 10 et 11 sont diluées avant utilisation, à raison de 10g de formulation dans 1 litre d'eau.

### EXEMPLE 12 à 15 :

### Formule détergente pour lave-vaisselle automatique

Une formule détergente de base est préparée à partir des composés donnés dans le tableau ci-dessous :

| Exemple de formulation | Exemple 12 | Exemple 13 | Exemple 14 | Exemple 15 |
|---|---|---|---|---|
| Tripolyphosphate de sodium | 0 | 0 | 60 | 35 |
| Carbonate de sodium | 35 | 30 | 0 | 20 |
| Disilicate de sodium | 20 | 15 | 23 | 10 |
| Citrate de sodium | 20 | 15 | 0 | 0 |
| Sulfate de sodium | 0 | 20 | 0 | 19 |
| Polyacrylate de sodium CP5 de BASF | 6 | 5 | 0 | 0 |
| Plurafac LF 403 | 2 | 1 | 2 | 2 |
| Système de blanchiment (perborate, 1 H₂O + TAED**) | 12 | 10 | 10 | 10 |
| Autres additifs (dont benzatriaole, enzymes, parfum) | 3 | 3 | 3 | 3 |
| Polymère 7 | 2 | 1 | 2 | 1 |

### EXEMPLES 16 à 18 :

### Formulations pour le rinçage de la vaisselle en lave-vaisselle automatique

| Formulation | Exemple 16 | Exemple 17 | Exemple 18 |
|---|---|---|---|
| Tensioactif non ionique C13-3OP-7OE (alcool gras linéaire OE/OP) | 12 | 12 | 12 |
| Acide citrique | 3 | 3 | 3 |
| Polymère | Polymère 1 (2 %) | polymère 2 (2 %) | polymère 7 (2 %) |
| Eau | qsp à 100 | qsp à 100 | qsp à 100 |

### EXEMPLES 19 et 20 :

### Formulation de lavage de la vaisselle à la main

| Formulation | exemple 19 | exemple 20 |
|---|---|---|
| Alkyl sulfonate de sodium (C14) | 24 | 12 |
| Alcool gras éthoxylé C12 - 1,5 EO | 5 | 3 |
| Alcool gras éthoxylé C10 - 7OE | 4 | 4 |
| Polymère | polymère 1 (2 %) | polymère 7 (2 %) |
| Eau | qsp à 100 | qsp à 100 |

### EXEMPLES 21 et 22 :

### Formulations détergentes pour le nettoyage des surfaces dures (carrelages, lavabos, baignoires)

| Formulation | exemple 21 | exemple 22 |
|---|---|---|
| Alkyl sulfonate de sodium (C12) | 24 | 12 |
| Alcool gras éthoxylé C 12 - 6 EO | 5 | 3 |
| Ethanol | 4 | 4 |
| Polymère | polymère 3 (2 %) | polymère 1 (2 %) |
| Eau | qsp à 100 | qsp à 100 |

## Revendications

1. Utilisation, dans une composition pour traiter les surfaces dures, choisie parmi les compositions pour le nettoyage de la vaisselle à la main, le nettoyage externe ou le rinçage des véhicules automobiles et le rinçage des parois de douche, d'un copolymère hydrosoluble ou hydrodispersable , comprenant, sous la forme d'unités polymérisées :
(a) au moins un composé monomère de formule générale I : dans laquelle :
- R₁ et R₄ représentent indépendamment l'un de l'autre un atome d'hydrogène ou un groupe alkyle en C₁-C₆ linéaire ou ramifié ;
- R₂ et R₃ représentent indépendamment l'un de l'autre un groupe alkyle, hydroxyalkyle, ou aminoalkyle dans lesquelles le groupe alkyle est une chaîne en C₁-C₆, linéaire ou ramifiée ;
- n et m sont des nombres entiers compris entre 1 et 3 ;
- X identiques ou différents représentent des contre-ions compatibles avec le caractère hydrosoluble ou hydrodispersable du polymère ;
(b) au moins un monomère hydrophile portant une fonction à caractère acide copolymérisable avec (a) et susceptible de s'ioniser dans le milieu d'application,
(c) éventuellement au moins un composé monomère hydrophile à insaturation éthylénique de charge neutre portant un ou plusieurs groupes hydrophiles, copolymérisable avec (a) et (b) ;
dans lequel le rapport molaire a/b est compris entre 60/40 et 5/95; pour conférer à ladite surface dure traitée des propriétés d'hydrophilisation.

2. Utilisation selon la revendication 1, dans laquelle le monomère (a) est représenté par la formule suivante : X⁻ étant tel que défini à la revendication 1.

3. Utilisation selon la revendication 1 ou 2, dans laquelle (b) est choisi parmi les acides carboxyliques, sulfoniques, sulfuriques, phosphoniques et phosphoriques en C₃-C₈ à insaturation monoéthylénique.

4. Utilisation selon l'une quelconque des revendications précédentes, dans laquelle le monomère (b) est choisi parmi l'acide acrylique, l'acide méthacrylique, l'acide α-éthacrylique, l'acide β,β-diméthylacrylique, l'acide méthylènemalonique, l'acide vinytacétique, l'acide allylacétique, l'acide éthylidèneacétique, l'acide propylidèneacétique, l'acide crotonique, l'acide maléique, l'acide fumarique, l'acide itaconique, l'acide citraconique, l'acide mésaconique, la N-méthacroyl-alanine, la N-acrytoyl-hydroxy-glycine, l'acrylate de sulfopropyle, l'acrylate de sulfoéthyle, le méthacrylate de sulfoéthyle, le méthacrylate de sutfoéthyle, l'acide styrènesulfonique, l'acide vinylsulfonique, l'acide vinylphosphonique, l'acrylate de phosphoéthyle, l'acrylate de phophonoéthyle, l'acrylate de phosphopropyle, l'acrylate de phophonopropyle, le méthacrylate de phosphoéthyle, le méthacrylate de phophonoéthyle, le méthacrylate de phosphopropyle, le méthacrylate de phophonopropyte, et les sels de métal alcalin et d'ammonium de ceux-ci.

5. Utilisation selon l'une quelconque des revendications précédentes, dans laquelle le monomère (c) est choisi parmi l'acrylamide, l'alcool vinylique, les esters d'alkyle en C₁-C₄ de l'acide acrylique et de l'acide méthacrylique, les esters d'hydroxyalkyle en C₁-C₄ de l'acide acrylique et de l'acide méthacrylique, les esters polyalkoxylés de l'acide acrylique et de l'acide méthacrylique.

6. Utilisation selon l'une quelconque des revendications précédentes, dans laquelle X est choisi parmi les anions chlorure, sulfate, hydrosulfate, phosphate, citrate, formiate et acétate.

7. Utilisation selon l'une quelconque des revendications précédentes, **caractérisée en ce que** le copolymère hydrosoluble ou hydrodispersable est obtenu par copolymérisation :
- de 5 à 60 %, de préférence 20 à 50 % molaire du monomère (a);
- de 10 à 95 %, de préférence 20 à 80 % molaire du monomère (b) ;
- de 0 à 50 %, molaire du monomère (c).

8. Utilisation selon l'une quelconque des revendications précédentes, **caractérisée en ce que** le rapport molaire a/b est compris entre 50/50 et 10/90.

9. Utilisation selon l'une quelconque des revendications précédentes, **caractérisée en ce que** la masse moléculaire du copolymère est d'au moins 1 000, et d'au plus 20 000 000.

10. Utilisation selon l'une des revendications 1 à 9, **caractérisée en ce que** ledit copolymère de formule I représente de 0,001 à 10% du poids total de ladite composition.

11. Utilisation selon l'une des revendications 1 à 10, **caractérisée en ce que** le rapport pondéral copolymère de formule I / agent tensioactif est compris entre 1/2 et 1/100.

12. Utilisation selon l'une des revendications 1 à 11 dans une composition pour le lavage de la vaisselle à la main, **caractérisée en ce que** ledit copolymère hydrosoluble ou hydrodispersable est mis en oeuvre à raison de 0,1 à 5 parties en poids par rapport au poids total de ladite composition, et **en ce que** ladite composition comprend en outre :
- de 5 à 80, de préférence de 10 à 50 parties en poids d'au moins un agent tensioactif de préférence anionique
. au moins un agent bactéricide ou désinfectant non cationique;
. au moins un agent polymère cationique synthétique ;
. un polymère utilisé pour contrôler la viscosité du mélange et/ou la stabilité des mousses
. un agent hydrotrope ;
. un agent hydratant ou humectant ou un agent de protection de peau ;
. un colorant, parfum, et un conservateur.

13. Utilisation selon l'une des revendications 1 à 11 dans une composition pour le nettoyage externe des véhicules automobiles, **caractérisée en ce que** ledit copolymère hydrosoluble ou hydrodispersable est mis en oeuvre à raison de 0,1 à 5 parties en poids par rapport au poids total de ladite composition, et **en ce que** ladite composition comprend en outre :
- de 0 à 30% , en poids de la formulation d'au moins un agent tensioactif non-ionique ;
- de 0 à 30% , en poids de la formulation d'au moins un agent tensioactif anionique ;
- de 0 à 30% , en poids d'un agent tensioactif amphotère et/ou zwitterionique ;
- de 0 à 30% , en poids d'un agent tensioactif cationique ;
la quantité minimum d'agent tensioactif étant d'au moins 1% ;
- de 0 à 50 %, en poids de la formulation d'un adjuvant de détergence ("builder") minéral et/ou organique ;
- éventuellement un agent hydrotrope, des charges, des agents régulant le pH .

14. Utilisation selon l'une des revendications 1 à 11 dans une composition pour le rinçage des parois des douches, **caractérisée en ce que** ledit copolymère hydrosoluble ou hydrodispersable est mis en oeuvre à raison de 0,05 à 5 % en poids, avantageusement de 0,05 à 1 % en poids par rapport au poids total de ladite composition, et **en ce que** ladite composition comprend en outre :
- de 0,5 à 5 % en poids d'un agent tensioactif non ionique, notamment un ester d'acide gras polyéthoxylé ou un alkylpolyglucoside ;
- éventuellement de 0,01 à 5 % en poids d'un agent chélatant des métaux.

15. Utilisation selon l'une des revendications 1 à 14, **caractérisée en ce que** la quantité de copolymère hydrosoluble ou hydrodispersable à déposer sur la surface à traiter pour lui conférer des propriétés d'hydrophilisation est de 0,0001 à 6 g/m², de préférence de 0,001 à 2 g/m² de surface.

16. Utilisation selon l'une des revendications 1 à 15, **caractérisée en ce que** les propriétés d'hydrophilisation conférées par ledit copolymère hydrosoluble ou hydrodispersable sont des propriétés "anti-taches" ou "anti-traces" rémanentes.

17. Utilisation selon l'une quelconque des revendications 1 à 16 , **caractérisée en ce que** ledit copolymère hydrosoluble ou hydrodispersable permet en outre d'améliorer la vitesse de séchage de la surface traitée par ladite composition.

18. Utilisation selon la revendication 17, **caractérisée en ce que** ladite composition est liquide.

## Claims

1. Use, in a composition for treating hard surfaces, chosen from compositions for doing the washing-up by hand, for the external cleaning and rinsing of motor vehicles and for rinsing shower walls, of a water-soluble or water-dispersible copolymer comprising, in the form of polymerized units:
(a) at least one monomer compound of general formula I: in which:
- R₁ and R₄, independently of each other, represent a hydrogen atom or a linear or branched C₁-C₆ alkyl group;
- R₂ and R₃, independently of each other, represent an alkyl, hydroxyalkyl or aminoalkyl group in which the alkyl group is a linear or branched C₁-C₆ chain;
- n and m are integers between 1 and 3;
- X, which may be identical or different, represent counterions which are compatible with the water-soluble or water-dispersible nature of the polymer;
(b) at least one hydrophilic monomer bearing a function of acidic nature which is copolymerizable with (a) and capable of ionizing in the application medium,
(c) optionally, at least one hydrophilic monomer compound containing ethylenic unsaturation and of neutral charge, bearing one or more hydrophilic groups, which is copolymerizable with (a) and (b);
in which the a/b molar ratio is between 60/40 and 5/95; to give said treated hard surface hydrophilic properties.

2. Use according to claim 1, in which the monomer (a) is represented by the following formula: X⁻ being as defined in claim 1.

3. Use according to claim 1 or 2, in which (b) is chosen from C₃-C₈ carboxylic, sulphonic, sulphuric, phosphonic and phosphoric acids containing monoethylenic unsaturation.

4. Use according to any one of the preceding claims, in which the monomer (b) is chosen from acrylic acid, methacrylic acid, α-ethacrylic acid, β,β-dimethylacrylic acid, methylenemalonic acid, vinylacetic acid, allylacetic acid, ethylideneacetic acid, propylideneacetic acid, crotonic acid, maleic acid, fumaric acid, itaconic acid, citraconic acid, mesaconic acid, N-methacryloylalanine, N-acryloylhydroxyglycine, sulphopropyl acrylate, sulphoethyl acrylate, sulphoethyl methacrylate, sulphoethyl methacrylate, styrenesulphonic acid, vinylsulphonic acid, vinylphosphonic acid, phosphoethyl acrylate, phosphonoethyl acrylate, phosphopropyl acrylate, phosphonopropyl acrylate, phosphoethyl methacrylate, phosphonoethyl methacrylate, phosphopropyl methacrylate and phosphonopropyl methacrylate, and the ammonium and alkali metal salts of these acids.

5. Use according to any one of the preceding claims, in which the monomer (c) is chosen from acrylamide, vinyl alcohol, C₁-C₄ alkyl esters of acrylic acid and of methacrylic acid, C₁-C₄ hydroxyalkyl esters of acrylic acid and of methacrylic acid and polyalkoxylated esters of acrylic acid and of methacrylic acid.

6. Use according to any one of the preceding claims, in which X is chosen from chloride, sulphate, hydrogen sulphate, phosphate, citrate, formate and acetate anions.

7. Use according to any one of the preceding claims, **characterized in that** the water-soluble or water-dispersible copolymer is obtained by copolymerization:
- of 5 mol% to 60 mol%, preferably 20 mol% to 50 mol%, of the monomer (a);
- of 10 mol% to 95 mol%, preferably 20 mol% to 80 mol% of the monomer (b);
- of 0 mol% to 50 mol% of the monomer (c).

8. Use according to any one of the preceding claims, **characterized in that** the a/b molar ratio is between 50/50 and 10/90.

9. Use according to any one of the preceding claims, **characterized in that** the molecular mass of the copolymer is at least 1000 and not more than 20 000 000.

10. Use according to one of claims 1 to 9, **characterized in that** said copolymer of formula I represents from 0.001% to 10% of the total weight of said composition.

11. Use according to one of claims 1 to 10, **characterized in that** the copolymer of formula I/surfactant weight ratio is between 1/2 and 1/100.

12. Use according to one of claims 1 to 11 in a composition for doing the washing-up by hand, **characterized in that** said water-soluble or water-dispersible copolymer is used in proportions of from 0.1 to 5 parts by weight, relative to the total weight of said composition, and **in that** said composition also comprises:
- from 5 to 80 parts and preferably from 10 to 50 parts by weight of at least one surfactant, preferably an anionic surfactant;
. at least one non-cationic bactericide or disinfectant;
. at least one synthetic cationic polymer;
. a polymer used to control the viscosity of the mixture and/or the foam stability;
. a hydrotropic agent;
. a moisturizer or wetting agent or a protecting agent for the skin;
. a dye, fragrance and a preserving agent.

13. Use according to one of claims 1 to 11 in a composition for the external cleaning of motor vehicles, **characterized in that** said water-soluble or water-dispersible copolymer is used in proportions of from 0.1 to 5 parts by weight, relative to the total weight of said composition, and **in that** said composition also comprises:
- from 0% to 30%, relative to the weight of the formulation, of at least one nonionic surfactant;
- from 0% to 30%, relative to the weight of the formulation, of at least one anionic surfactant;
- from 0% to 30% by weight of an amphoteric and/or zwitterionic surfactant;
- from 0% to 30% by weight of a cationic surfactant;
the minimum amount of surfactant being at least 1%;
- from 0% to 50%, relative to the weight of the formulation, of an inorganic and/or organic detergent adjuvant ("builder");
- optionally, a hydrotropic agent, fillers and pH regulators.

14. Use according to one of claims 1 to 11 in a composition for rinsing shower walls, **characterized in that** said water-soluble or water-dispersible copolymer is used in proportions of 0.05% to 5% by weight and advantageously from 0.05% to 1% by weight relative to the total weight of said composition, and **in that** said composition also comprises:
- from 0.5% to 5% by weight of a nonionic surfactant, in particular a polyethoxylated fatty acid ester or an alkylpolyglucoside;
- optionally, from 0.01% to 5% by weight of a metal-chelating agent.

15. Use according to one of claims 1 to 14, **characterized in that** the amount of water-soluble or water-dispersible copolymer to be deposited on the surface to be treated to give it hydrophilic properties is from 0.0001 g/m² to 6 g/m² and preferably from 0.001 g/m² to 2 g/m².

16. Use according to one of claims 1 to 15, **characterized in that** the hydrophilic properties given by said water-soluble or water-dispersible copolymer are long-lasting "stain-resistance" and "mark-resistance" properties.

17. Use according to any one of claims 1 to 16, **characterized in that** said water-soluble or water-dispersible copolymer also makes it possible to increase the speed of drying of the surface treated by said composition.

18. Use according to claim 17, **characterized in that** said composition is liquid.

## Patentansprüche

1. Verwendung, in einer Zusammensetzung zum Behandeln von harten Oberflächen, welche gewählt ist aus Zusammensetzungen für das Geschirrspülen von Hand, dem äußeren Reinigen oder Spülen von Automobilen oder dem Spülen von Duschwänden, eines wasserlöslichen oder in Wasser dispergierbaren Copolymers, welches in Form von polymerisierten Einheiten aufweist:
a) wenigstens eine monomere Verbindung der allgemeinen Formel I: in welcher:
- R₁ und R₄ unabhängig voneinander ein Wasserstoffatom oder eine Alkylgruppe mit C₁-C₆, linear oder verzweigt, darstellen;
- R₂ und R₃ unabhängig voneinander eine Alkyl-, Hydroxyalkyl- oder Aminoalkylgruppe darstellen, in welchen die Alkylgruppe eine Kette mit C₁-C₆, linear oder verzweigt, ist;
- n und m ganze Zahlen zwischen 1 und 3 sind;
- X, identisch oder unterschiedlich, Gegenionen darstellen, die mit der wasserlöslichen Eigenschaft des Polymers oder der Eigenschaft desselben, in Wasser dispergierbar zu sein, kompatibel sind;
b) wenigstens ein hydrophiles Monomer, welches eine Funktion trägt mit saurer Eigenschaft, copolymerisierbar mit (a) und geeignet, sich in dem Anwendungsmedium zu ionisieren,
c) gegebenenfalls wenigstens eine hydrophile monomere Verbindung, ethylenisch ungesättigt, mit neutraler Ladung, welche eine oder mehrere hydrophile Gruppen trägt, die mit (a) und (b) copolymerisierbar sind;
in welchem das Molverhältnis a/b zwischen 60/40 und 5/95 liegt, um der behandelten harten Oberfläche die Eigenschaften des Hydrophilierens zu vermitteln.

2. Verwendung gemäß Anspruch 1, in welcher das Monomer (a) durch die folgende Formel dargestellt ist: wobei X⁻ wie in Anspruch 1 beschrieben ist.

3. Verwendung gemäß Anspruch 1 oder 2, in welcher (b) gewählt ist aus Karbonsäuren, Sulfosäuren, Schwefelsäuren, Phosphonsäuren und Phosphorsäuren mit C₃-C₈, monoethylenisch ungesättigt.

4. Verwendung gemäß irgend einem der vorausgegangenen Ansprüche, in welcher das Monomer (b) gewählt ist aus Acrylsäure, Methacrylsäure, α-Ethacrylsäure, β,β-Dimethylacrylsäure, Methylenmalonsäure, Vinylessigsäure, Allylessigsäure, Ethylidenessigsäure, Propylidenessigsäure, Crotonsäure, Maleinsäure, Fumarsäure, Itakonsäure, Zitrakonsäure, Mesaconsäure, N-methacroyl-Alanin, N-acryloylhydroxy-Glyzin, Sulfopropylacrylat, Sulfoethylacrylat, Sulfoethylmethacrylat, Styrolsulfonsäure, Vinylsulfonsäure, Vinylphosphonsäure, Phosphoethylacrylat, Phosphonoethylacrylat, Phosphopropylacrylat, Phosphonopropylacrylat, Phosphoethylmethacrylat, Phosphonoethylmethacrylat, Phosphopropylmethacrylat, Phosphonopropylmethacrylat sowie den Salzen von Alkalimetallen und von Ammonium derselben.

5. Verwendung gemäß irgend einem der vorausgegangenen Ansprüche, in welcher das Monomer (c) gewählt ist aus Acrylamid, Vinylalkohol, Alkylester mit C₁-C₄ von Acrylsäure und von Methacrylsäure, Hydroxyalkylester mit C₁-C₄ von Acrylsäure und von Methacrylsäure, polyalkoxylierte Essigsäure- und Methacrylsäureester.

6. Verwendung gemäß irgend einem der vorausgegangenen Ansprüche, in welcher X gewählt ist aus Chloridanionen, Sulphatanionen, Hydrosulphatanionen, Phosphatanionen, Zitratanionen, Formiatanionen und Acetatanionen.

7. Verwendung gemäß irgend einem der vorausgegangenen Ansprüche, **dadurch gekennzeichnet, dass** das wasserlösliche oder in Wasser dispergierbare Copolymer erhalten wird durch Copolymerisation:
- von 5 bis 60 Mol-%, vorzugsweise 20 bis 50 Mol-% des Monomers (a);
- von 10 bis 95 Mol-%, vorzugsweise 20 bis 80 Mol-% des Monomers (b);
- von 0 bis 50 Mol-% des Monomers (c).

8. Verwendung gemäß irgend einem der vorausgegangenen Ansprüche, **dadurch gekennzeichnet, dass** das Molverhältnis a/b zwischen 50/50 und 10/90 liegt.

9. Verwendung gemäß irgend einem der vorausgegangenen Ansprüche, **dadurch gekennzeichnet, dass** die molekulare Masse des Copolymers wenigstens 1 000 und höchstens 20 000 000 beträgt.

10. Verwendung gemäß irgend einem der Ansprüche 1 bis 9, **dadurch gekennzeichnet, dass** das Copolymer der Formel I 0,001 bis 10 % des Gesamtgewichts der Zusammensetzung darstellt.

11. Verwendung gemäß irgend einem der Ansprüche 1 bis 10, **dadurch gekennzeichnet, dass** das Gewichtsverhältnis Copolymer der Formel I / Tensid zwischen 1/2 und 1/100 liegt.

12. Verwendung gemäß irgend einem der Ansprüche 1 bis 11, in einer Zusammensetzung zum Geschirrspülen von Hand, **dadurch gekennzeichnet, dass** das wasserlösliche oder in Wasser dispergierbare Copolymer verwendet wird für 0,1 bis 5 Gewichtsteile in Bezug auf das Gesamtgewicht der Zusammensetzung, und dadurch, dass die Zusammensetzung des weiteren aufweist:
- 5 bis 80, vorzugsweise 10 bis 50, Gewichtsteile von wenigstens einem Tensid, vorzugsweise anionisch;
- wenigstens ein Bakterizid oder nicht-kationisches Desinfektionsmittel;
- wenigstens ein synthetisches kationisches Polymeragenz;
- ein Polymer, welches verwendet wird, um die Viskosität der Mischung und/oder die Stabilität der Schäume zu kontrollieren.
- ein Hydrotrop-Agenz
- ein feuchtigkeitsspendendes Mittel oder Anfeuchte-Mittel oder ein Mittel zum Schutz der Haut;
- ein Farbstoff, Parfum und ein Konserviermittel.

13. Verfahren gemäß einem der Ansprüche 1 bis 11 in einer Zusammensetzung zum äußeren Reinigen von Fahrzeugen, **dadurch gekennzeichnet, dass** das wasserlösliche oder in Wasser dispergierbare Copolymer verwendet wird für 0,1 bis 5 Gewichtsteile im Vergleich zum Gesamtgewicht der Zusammensetzung, und dadurch, dass die Zusammensetzung des weiteren aufweist:
- 0 bis 30 Gew.-% der Formulierung wenigstens eines nicht-ionischen Tensids;
- 0 bis 30 Gew.-% der Formulierung wenigstens eines anionischen Tensids;
- 0 bis 30 Gew.-% eines amphiprotischen oder zwitterionischen Tensids;
- 0 bis 30 Gew.-% eines kationischen Tensids;
wobei die minimale Menge des Tensids wenigstens 1 % ist;
- 0 bis 50 Gew.-% der Formulierung eines mineralischen und/oder organischen Detergenzhilfsmittels ("builder");
- gegebenenfalls ein Hydrotrop-Agenz, Ladungen, Mittel zur Regulierung des pH-Werts.

14. Verwendung gemäß einem der Ansprüche 1 bis 11 in einer Zusammensetzung für das Spülen von Duschwänden, **dadurch gekennzeichnet, dass** das wasserlösliche oder in Wasser dispergierbare Copolymer verwendet wird für 0,05 bis 5 Gew.-%, vorteilhafterweise 0,05 bis 1 Gew.-%, in Bezug auf das Gesamtgewicht der Zusammensetzung, und dadurch, dass die Zusammensetzung des weiteren aufweist:
- 0,5 bis 5 Gew.-% eines nicht-ionischen Tensids, insbesondere eines polyethoxylierten Fettsäureesters und eines Alkylpolyglukosids;
- gegebenenfalls 0,01 bis 5 Gew.-% eines chelatbildenden Mittels von Metallen.

15. Verwendung gemäß einem der Ansprüche 1 bis 14, **dadurch gekennzeichnet, dass** die Menge des wasserlöslichen oder in Wasser dispergierbaren Copolymers, welches auf der zu behandelnden Oberfläche angeordnet wird, um dieser Eigenschaften des Hydrophilierens zu verleihen, 0,0001 bis 6 g/m², vorzugsweise 0,001 bis 2 g/m², der Oberfläche ist.

16. Verwendung gemäß einem der Ansprüche 1 bis 15, **dadurch gekennzeichnet, dass** die Eigenschaften des Hydrophilierens, die von dem wasserlöslichen oder in Wasser dispergierbaren Copolymer verliehen werden, permanente "Anti-Fleck"- oder "Anti-Spur"-Eigenschaften sind.

17. Verwendung gemäß irgend einem der Ansprüche 1 bis 16, **dadurch gekennzeichnet, dass** das wasserlösliche oder in Wasser dispergierbare Copolymer des weiteren ermöglicht, die Trocknungsgeschwindigkeit der mit der Zusammensetzung behandelten Oberfläche zu verbessern.

18. Verwendung gemäß Anspruch 17, **dadurch gekennzeichnet, dass** die Zusammensetzung flüssig ist.
